# EUROPÄISCHE PATENTSCHRIFT

(11) **EP 0 390 098 B1**
(45) Veröffentlichungstag und Bekanntmachung des Hinweises auf die Patenterteilung: **22.12.1993**
(21) Anmeldenummer: 90105875.0
(22) Anmeldetag: 28.03.1990
(51) Int. Cl.: E04G 21/32

(54) **Geländer-Bausatz**
kit for railings
jeu de pièces détachées pour balustrades

(30) Priorität: 30.03.1989 DE 3910204; 09.12.1989 DE 8914503 U
(43) Veröffentlichungstag der Anmeldung: 03.10.1990
(73) Patentinhaber: Ortolf, Helmut, 70329 Stuttgart (DE)
(72) Erfinder: Ortolf, Helmut, 70329 Stuttgart (DE)
(74) Vertreter: Patentanwälte Ruff, Beier, Schöndorf und Mütschele

(56) Entgegenhaltungen:
- BE-A- 698 812
- CH-A- 590 385
- DE-A- 2 910 325
- DE-A- 2 937 234
- DE-A- 3 212 634
- FR-A- 1 540 643
- FR-A- 2 154 869
- FR-A- 2 217 975
- FR-A- 2 417 608
- FR-A- 2 595 741
- US-A- 3 848 854

## Beschreibung

Die Erfindung betrifft einen Geländer-Bausatz gemäß dem Oberbegriff des Patentanspruches 1. Geländer können unter Verwendung solcher Bausätze zusammengefügt werden, und zwar zur Absperrung und/oder Unfallsicherung, insbesondere im Bereich von Treppenflanken, Bodenflanken von Bauwerken oder dgl., wobei zur Erzielung eines sicheren Haltes auch für den Fall, daß wenigstens Teile des Geländers nur provisorisch während der Bautätigkeit bzw. als Behelfs-Geländer vorgesehen werden sollen, mindestens eine Befestigungsvorrichtung zur Lagesicherung wenigstens eines Geländer-Bausatzes vorgesehen ist.

Die Geländer-Bausätze bilden zweckmäßig ein Geländer-System, das mindestens einen Geländerpfosten enthält, der für seine bauwerkseitige Befestigung eine als Spanneinrichtung ausgebildete Befestigungsvorrichtung mit einem gegenüber dem Pfostenkörper bewegbaren Spannglied aufweist.

An Bauwerken müssen während der Bautätigkeit bzw. bis zur Fertigstellung Sicherungen gegen Unfälle angebracht werden, wofür es z.B. im Bereich von Treppenflanken, frei ausragenden Böden, Balkonplatten oder dgl. zweckmäßig ist, ein provisorisches Geländer anzuordnen und abnehmbar auszubilden, so daß es, sobald das für das fertige Bauwerk bestimmte Geländer montiert werden kann oder keine gesonderte Sicherung mehr erforderlich ist, wieder entfernt werden kann.

Die DE-A 29 10 325 zeigt einen Geländerpfosten, an dem eine hakenförmige Aufnahmetasche für ein als Geländer-Längslauf dienendes Brett angebracht ist. An diesem Haken ist ein schwenkbarer Exzenter vorgesehen, mit dem das Brett in der Tasche gegen den Geländerpfosten festgeklemmt werden kann. Es liegt also eine reine kraftschlüssige Verbindung vor.

Durch die US-A-3 848 854 ist ein Geländerbausatz mit Längsläufen bekanntgeworden, die gegeneinander teleskopisch verstellbar und durch gesonderte Steckbügel verriegelbar sind, die in deckungsgleiche Stecköffnungen an den Oberkanten der Längsläufe sperrend so eingreifen, daß die Längsläufe nach unten herausfallen können. Dies kann nur durch gesonderte Holzkeile verhindert werden, ohne die die Teile auch zwangsläufig gegeneinander Bewegungsspiel hätten. Der Keil spannt zwar den äußeren Längslauf gegen ein Bauteil, nicht jedoch die Längsläufe unmittelbar gegeneinander, da diese Querspiel relativ zueinander habne. Steckbügel und Keil sind gesonderte, verlierbare Teile, die auf Baustellen schnell verschwinden.

Aus der DE-A-29 37 234 ist ein Baugeländer bekanntgeworden, bei dem dübelartig in Hülsen befestigte Geländerpfosten mit Geländerlängsläufen aus Holz versehen werden, die jeweils ein Rundloch und ein Langloch aufweisen. Die somit an gewisse Längendifferenzen zwischen den Geländerpfosten anpaßbaren Längsläufe werden durch Schrauben an den Geländerpfosten befestigt, die durch die Löcher in den Längsläufen und entsprechende Löcher in den Geländerpfosten gesteckt und durch eine dahinter aufgeschraubte Mutter festgespannt werden. Die Befestigungsteile für die Längsläufe sind gesonderte, lose Teile.

Durch die FR-A-2 595 741 ist ein Geländerpfosten bekanntgeworden, der zur bauwerksseitigen Befestigung eine Spannzange aufweist, welche vom oberen Ende des Geländerpfostens her über eine Spindel betätigbar ist. Durch die FR-A-2 417 608 ist ein Halter mit einem Innen-Spannglied bekanntgeworden, das durch Schrägflächen gegenüber einer Hülse verspannt werden kann, welche zuvor bauwerksseitig durch Einbetonieren festzulegen ist.

Aufgabe der Erfindung ist es, ein Geländer-System zu schaffen, welches die Nachteile bekannter Lösungen verhindert und insbesondere auch bei abnehmbarer Ausbildung eine leicht zu handhabende Lagesicherung sowie eine schnelle Montage und Demontage ermöglicht.

Zur Lösung dieser Aufgabe dienen die Merkmale des Anspruchs 1. Es wird also ein Geländer mit Handlauf vorgeschlagen, das durch ein längenverstellbares Profil aus Metall oder dgl. gebildet ist und z.B. nach Art einer Teleskopstange in ihrer Länge an die jeweiligen Einbauverhältnisse angepaßt werden kann. Ihre Befestigungsvorrichtung ist als Spanneinrichtung dafür geeignet, die Geländerstange gegenüber dem oder den Gelängerpfosten spielfrei, jedoch lösbar, lagezusichern. Die einzelnen Bauteile dieser Spanneinrichtung sind unverlierbar am Geländerpfosten vorgesehen.

Für viele Anwendungszwecke ist es vorteilhaft, wenn an dem jeweiligen Geländerpfosten zusätzlich zur beschriebenen Befestigungsvorrichtung für die Geländerstange wenigstens eine Halterung vorgesehen ist, die mindestens einen bügelförmigen Trag-Griff, eine Längs-Steckaufnahme für ein von Durchbrechungen freies Leistenprofil oder dgl. bildet.

Zweckmäßig weist der Geländerpfosten dabei an seiner äußeren Außenseite, die von seinem Spannarm bzw. seinen Spannarmen abgekehrt liegt, mindestens einen Bügel auf, der mit den Enden seiner übereinanderliegenden Bügelschenkel an dieser Außenseite durch Schweißen oder dgl. befestigt ist. Ist ein Bügel unmittelbar benachbart zum oberen Ende und ein Bügel unmittelbar benachbart zur Oberseite der Befestigungsvorrichtung für die Bauwerksbefestigung vorgesehen, so können Abschrankungsleisten sowohl in verhältnismäßig großer Höhe als auch nahe dem Boden- bzw. Trittniveau lediglich durch Einschieben an benachbarten Geländerpfosten gehaltert werden. Die Befestigungsvorrichtung zur Bauwerksbefestigung und die Befestigungsvorrichtung für die Geländerstangen liegen zweckmäßig an derselben, inneren Außenseite des Geländerpfostens.

Gemäß einem bevorzugten Merkmal der Erfindung wird des weiteren eine lösbare Verbindung der einander zugekehrten Enden von Geländerstangen vorgeschlagen, die in Längsrichtung aneinander entweder miteinander fluchtend oder, z.B. im Winkel, gegeneinander versetzt anschließen. Zweckmäßig ist diese Verbindung so ausgebildet, daß die aneinanderschließenden Geländerstangen sowohl fluchtend als auch in mindestens einer Winkellage miteinander verbunden werden können, wobei zweckmäßig die Verbindung nach Art einer Gelenkverbindung eine stufenlose Winkelverstellung ermöglicht. Dadurch können z.B. Geländer mit Geländerstangen geschaffen werden, die entsprechend dem Verlauf von Treppenabschnitten und Zwischenpodesten abgewinkelt verlaufende Geländerstnagen aufweisen.

Bei einem Geländer der beschriebenen Art können erfindungsgemäß auch Mittel vorgesehen sein, um einen bzw. mehrere Geländerpfosten über eine Stelleinrichtung in ihrer Einbaulage so verspannen zu können, daß das Spannmoment feinfühlig und genau bestimmt werden kann. Ist die Stelleinrichtung als im wesentlichen Ganzes am Geländerpfosten permanent gelagert, so ergibt sich eine unverlierbare Ausbildung sämtlicher Teile der Spanneinrichtung. Des weiteren ermöglicht es die Verwendung einer Stelleinrichtung, das Betätigungsglied verhältnismäßig weit entfernt vom eigentlichen Spannbereich des Geländerpfostens bzw. an einer solchen Stelle vorzusehen, an welcher es zur Betätigung besonders gut zugänglich ist. Diese Stelle kann an der vom Spannbereich abgekehrten Seite des Geländerpfostens und/oder in Höhenrichtung gegenüber dem Spannbereich versetzt liegen und nimmt praktisch bei jeder Betätigungsstellung dieselbe Lage gegenüber dem Geländerpfosten bzw. dem Pfostenkörper ein, vorzugsweise am oberen Ende des Geländerpfostens.

Durch die erfindungsgemäße Ausbildung kann des weiteren das Betätigungsglied so ausgebildet sein, daß es durch Drehen zu betätigen ist, so daß z.B. mit einem Drehmomentschlüssel das Anzugsmoment der Spanneinrichtung genau festgelegt werden kann. Sollen hierbei die Betätigungskräfte deutlich niedriger als die Spannkräfte liegen, so kann zwischen dem Betätigungsglied und dem Spannglied ein Untersetzungstrieb vorgesehen sein, der z.B. durch einen Spindeltrieb und/oder einen Lenkertrieb und/oder eine Keiluntersetzung o.dgl. gebildet sowie ein- oder mehrstufig ausgebildet sein kann.

Die erfindungsgemäße Ausbildung eignet sich zur Außenspannung, bei welcher z.B. der Geländerpfosten eine Art Spannzwinge aufweist, deren Zangenarme zur Verspannung einander angenähert werden und dadurch z.B. von oben und unten gegen eine Treppe oder beiderseits seitlich gegen die Seitenflächen einer Mauer verspannt werden können.

Eine besonders vorteilhafte Weiterbildung ergibt sich jedoch auch, wenn die Spanneinrichtung stattdessen oder zusätzlich hierzu zur Innenspannung ausgebildet ist, so daß sie z.B. nach Art einer wenigstens teilweise aufweitbaren Innen-Spannzange gegen die Innenflächen einer bauwerksseitigen Öffnung verspannt werden kann. Die Spannzange kann eine zapfenartige Fortsetzung des unteren Endes des Geländerpfostens bilden oder, je nach den bauwerkseitigen Erfordernissen, nach Art eines Winkelschenkels quer vom Geländerpfosten abstehen.

Damit am Bauwerk ungehindert Arbeiten ausgeführt werden können, die seitlich über eine dem jeweiligen Geländerpfosten zugeordnete bzw. gegenüberliegende Bauwerksbegrenzung hinausreichen, ist es besonders vorteilhaft, wenn Mittel vorgesehen sind, die es ermöglichen, den Geländerpfosten in einem entsprechenden Abstand von dieser Bauwerksbegrenzung anzuordnen. Dadurch können diese Arbeiten ohne vorherige Entfernung des Behelfs-Geländers ausgeführt werden. Zum Beispiel müssen beim Bau einer Treppe häufig abschließend noch Trittplatten verlegt werden, die seitlich an der dem Geländer zugehörigen Seite über die zugehörige Begrenzung des zum Beispiel aus Beton bestehenden, vor Anbringung des Geländers hergestellten Treppenkörpers hinausreichen. Insbesondere, wenn die Befestigungsvorrichtung zur Innenspannung derart ausgebildet ist, daß das Behelfs-Geländer keinerlei im Bereich der Trittflächen der Stufen liegende Bauteile aufweist, kann der jeweilige Geländerpfosten durch diese Mittel so im Abstand von der zugehörigen, in einer vertikalen Ebene liegenden seitlichen Begrenzung der Trittfläche der jeweiligen Treppenstufe angeordnet werden, daß in deren Ebene auch über die Flächenbegrenzung hinaus keinerlei Bauteile des Geländers liegen, sondern Freiraum für die Anbringung von Bauwerkteilen gegeben ist. Besonders vorteilhaft ist es, wenn der Abstand zwischen etwa 40 und 100 mm, vorzugsweise bei mindestens etwa 70 mm liegt.

Eine besonders vorteilhafte Weiterbildung des Erfindungsgegenstandes besteht darin, daß die Spanneinrichtung und/oder die Stelleinrichtung im wesentlichen innerhalb des wenigstens teilweise hohlen Geländerpfostens angeordnet ist, der somit unmittelbar mit seiner Wandung ein Gehäuse für die geschützte Aufnahme der entsprechenden Bauteile bildet. Die Führung des verstellbaren Spanngliedes gegenüber dem Pfostenkörper kann ebenfalls im wesentlichen geschützt innerhalb des Pfostenkörpers z.B. dadurch liegen, daß eine Teleskopführung vorgesehen ist, von der zweckmäßig der Teleskop-Außenteil durch den rohrförmigen Pfostenkörper gebildet ist.

Die der Erfindung zugrundeliegende Aufgabe läßt sich bei einem Geländer der beschriebenen oder einer anderen Art in vorteilhafter Weise auch dadurch lösen, daß mindestens eine Spannfläche wenigstens eines Spanngliedes in mindestens einer von der Spannbewegung unabhängigen Bewegung verstellbar ist, so daß z.B. die Neigungen zweier einander gegenüberliegender bzw. voneinander abgekehrter Spannflächen gegenseitig zur Anpassung an entsprechend geneigte Flächen des Bauwerkes verändert werden können.

Um auch bei Vorhandensein relativ großer Unebenheiten eine möglichst spielfreie Anlage von Spannflächen der Befestigungsvorrichtung eines Geländerpfostens zu gewährleisten, sind vorteilhaft Mittel vorgesehen, die durch gegenüber dem jeweiligen gesamten Spannfeld kleinere Spannflächen und/oder durch geringfügig elastische Nachgiebigkeit dieser Spannflächen eine spielfreie Anpassung an solche Unebenheiten o.dgl. gewährleisten. Zum Beispiel kann jede Spannfläche durch zwei parallel nebeneinanderliegende, zum Geländerpfosten annähernd rechtwinklige Spannflächen-Bereiche gebildet sein. Auch können einzelne Spannflächen-Bereiche gegeneinander und/oder gegenüber dem Geländerpfosten innerhalb geringer Grenzen und unter sehr hoher Federkraft federnd lageveränderbar sein. Bei einer bevorzugten Ausführungsform sind die Spannflächen-Bereiche des jeweiligen Spannarmes an Kanten eines im Querschnitt von der ebenen Form abweichenden Profiles vorgesehen bzw. durch dieses gebildet, wobei das Profil zweckmäßig angenähert rechtwinklig bis stumpfwinklig V-förmig mit gleich langen Profilschenkeln ausgebildet ist. Sind an beiden einander gegenüberliegenden Spannarmen jeweils im Abstand zueinander liegende Spannflächen-Bereiche vorgesehen, so können diese an beiden Spannarmen unterschiedliche oder gleiche Abstände voneinander haben und insbesondere so angeordnet sein, daß sich in Richtung der Spannkraft jeweils zwei Spannflächen-Bereiche unmittelbar gegenüberliegen. Das in sich geringfügig federnd nachgiebige V-Profil gewährleistet eine sehr steil ansteigende Federkennlinie.

Eine andere zweckmäßige Ausbildung des Erfindungsgegenstandes besteht darin, daß der jeweilige Spannarm mit seinem vom freien Ende abgekehrten inneren Ende an einer Endfläche eines stabförmigen Bauteiles des Geländerpfostens, z.B. des Teleskop-Außenrohres bzw. des Teleskop-Innenrohres so befestigt ist, daß er mit seiner inneren Endfläche im wesentlichen bündig mit der von seinem freien Ende abgekehrten Außenseite dieses Bauteiles abschließt und dabei in Seitenansicht über seine Länge durchgehend geradlinig ist. Die Endfläche des stabförmigen Bauteiles ist vorteilhaft entsprechend der Eingriffsfläche des Profiles, z.B. V-förmig profiliert, so daß sich eine vollflächige Anlage ergibt, die jedoch nicht über die gesamte Profilhöhe des Profilarmes reichen muß, insbesondere wenn dessen Spannflächen-Bereiche einen seitlichen Abstand voneinander haben, der größer als die zugehörige Außenweite des stabförmigen Bauteiles des Geländerpfostens ist. Im Falle der Befestigung des Profiles an der Endfläche des Teleskop-Außenrohres weist das Profil zweckmäßig eine Durchgangsöffnung für das Teleskop-Innenrohr auf, so daß es von diesem durchsetzt wird, jedoch trotzdem über den gesamten Wandungsumfang des Außenrohres mit diesem durch Schweißnähte verbunden sein kann.

In weiterer Ausgestaltung der Erfindung sind, insbesondere bei einem Geländerpfosten, der mit mindestens einem quer abstehenden Arm zu befestigen ist, Mittel vorgesehen, damit die einspringende Ecke zwischen diesem Arm und dem Geländerpfosten wenigstens an der Oberseite des Armes oder über dessen gesamten Umfang von Bauteilen, wie z.B. von Versteifungs-Verstrebungen, völlig frei ist. Im Falle einer Außenspannung können solche Verstrebungen am oberen Spannarm zu Unfallgefahren durch Stolpern von Personen führen, während sie im Falle einer Innenspannung über die zugehörige Außenseite des Geländerpfostens höchstens nur um ein Maß vorstehen sollten, das dem beschriebenen Abstandsmaß entspricht, damit der Spannzapfen ungehindert tief genug in das Bauwerk versenkt werden kann. Damit auf solche Versteifungsmittel verzichtet werden kann, wird der Spannarm z.B. als Profilarm so laststeif ausgebildet, daß er unter den beim Spannen auftretenden Belastungen nicht oder nur unwesentlich nachgibt.

Des weiteren läßt sich die der Erfindung zugrundeliegende Aufgabe bei einem Geländer der beschriebenen oder einer anderen Art in vorteilhafter Weise dadurch lösen, daß mindestens ein vom Geländer bzw. vom Geländerpfosten gesondertes Gegenglied für die Aufnahme der Befestigungsvorrichtung vorgesehen ist, das z.B. vor Anbringung des Geländers an der entsprechenden Stelle des Bauwerkes durch Einbetonieren festgelegt werden kann. Dieses Gegenglied kann so ausgebildet sein, daß es sowohl für die Aufnahme des provisorischen Geländers als auch, nach dessen Entfernung, für die Befestigung des endgültig am Bauwerk anzubringenden Geländers o.dgl. geeignet ist.

Das Gegenglied ist, insbesondere im Falle einer Innenspannung, zweckmäßig als Aufnahme-Hülse aus Stahl, Kunststoff oder einem ähnlich geeigneten Werkstoff ausgebildet. Diese Hülse weist im inneren und/oder an ihrem äußeren Ende, z.B. an einer mit ihr verbundenen und über ihren Außenumfang vorstehenden Flanschplatte, Anschlußflächen, wie Schweißflächen zur lagestarren Verbindung mit einem Geländerpfosten auf. Wenigsten ein Teil dieser Anschlußflächen, die zweckmäßig durch Innenflächen des Hülsenmantels gebildet sind, sind wahlweise auch für eine lösbare Verbindung mit dem Geländerpfosten, vorzugsweise als im wesentlichen ebene bzw. im Längsschnitt durch die Hülse ununterbrochen im wesentlichen geradlinige Klemmflächen ausgebildet.

Damit der Geländerpfosten insbesondere seitlich gegenüber dem Bauwerk genau justiert und dann in jeder beliebigen Justierlage gleich gut spielfrei lagegesichert werden kann, ist es vorteilhaft, wenn die Verbindung zwischen dem Behelfs-Geländerpfosten und der Aufnahme-Hülse ausschließlich kraftschlüssig erfolgt. Vorteilhaft ist der Hülsenmantel der Aufnahme-Hülse im wesentlichen über seine Länge bzw. über seinen Umfang von Durchbrüchen frei, so daß sich annähernd über die gesamte Länge des Hülsenmantels kontinuierliche Klemmflächen ergeben. Statt dessen oder zusätzlich hierzu kann am inneren Ende des, z.B. durch einen Rohrabschnitt gebildeten, Hülsenmantels ein abdichtender Deckel aus einen anderen geeigneten Werkstoff, z.B. Kunststoff, befestigt sein, durch den ein Eindringen von Beton in den Hülsenmantel vollständig ausgeschlossen werden kann. Dieser Deckel läßt sich in besonders einfacher Weise durch eine zum Hülsenmantel parallele Steckverbindung befestigen und lagesichern, wobei der Deckel auf den Außenumfang des Hülsenmantels aufgesteckt oder in diesen so eingesteckt sein kann, daß der Deckel über den Außenumfang des Hülsenmantels nicht vorsteht.

Diese und weitere Merkmale von bevorzugten Weiterbildungen der Erfindung gehen außer aus den Ansprüchen auch aus der Beschreibung und den Zeichnungen hervor, wobei die einzelnen Merkmale jeweils für sich allein oder zu mehreren in Form von Unterkombinationen bei einer Ausführungsform der Erfindung und auf anderen Gebieten verwirklicht sein und vorteilhafte sowie für sich schutzfähige Ausführungen darstellen können, für die hier Schutz beansprucht wird, insbesondere auch für die einzelnen Bauteile, aus denen sich ein Geländer-System nach Art eines Baukastensystems zusammensetzen läßt. Ausführungsbeispiele der Erfindung sind in den Zeichnungen dargestellt und werden im folgenden näher erläutert. In den Zeichnungen zeigen:
- Fig. 1: ein erfindungsgemäßes Geländer in Längs-Ansicht,
- Fig. 2: ein weiteres Ausführungsbeispiel eines Geländers in einer teilweise geschnittenen Ansicht entsprechend Fig. 1,
- Fig. 3: einen Geländerpfosten einer weiteren Ausführungsform in Ansicht,
- Fig. 4: einen weiteren Geländerpfosten in einer Darstellung entsprechend Fig. 3,
- Fig. 5: einen Ausschnitt der Fig. 1 in Ansicht von rechts,
- Fig. 6: einen Teilschnitt durch die Anordnung gemäß Fig. 5,
- Fig. 7: einen weiteren Geländerpfosten in einer Darstellung entsprechend Fig. 1,
- Fig. 8: einen Teilschnitt durch den Geländerpfosten gemäß Fig. 7,
- Fig. 9: einen Teilschnitt durch einen Geländerpfosten, und
- Fig. 10: einen Schnitt nach Linie X in Fig. 9.

Das Geländer 1 gemäß Fig. 1 kann z.B. aus einem mehrteiligen Bausatz zusammengesetzt werden, der eine Mehrzahl annähernd gleicher Geländerpfosten 2 und Geländer-Längsläufe, nämlich Geländerstangen 3 aufweist, die nach der bauwerkseitigen Montage der Geländerpfosten 2 an diesen lösbar zu befestigen sind. Zur Befestigung am Bauwerk weist jeder Geländerpfosten 2 z.B. im Bereich seines unteren Endes eine zweckmäßig im wesentlichen vertikal spannende Befestigungsvorrichtung 4 auf, während zur Befestigung der Geländerstange 3 am jeweiligen Geländerpfosten 2 Spannmittel vorgesehen sind, nämlich jeweils eine Befestigungsvorrichtung 5.

Der jeweilige Geländerpfosten 2 weist einen über den größten Teil seiner Länge bzw. Höhe sowie im wesentlichen bis zu seinem oberen Ende reichenden, hohlen Pfostenkörper 6 auf, der zweckmäßig durch einen Abschnitt eines Profilrohres, wie eines quadratischen Vierkantrohres gebildet ist. Im Bereich des unteren Endes ist an dem Pfostenkörper 6 eine zu diesem parallele Teleskopführung 7 vorgesehen, deren Außenrohr durch den unteren Endabschnitt des Pfostenkörpers 6 gebildet ist und dessen Teleskop-Innenstange 8 aus dem unteren Ende des Pfostenkörpers 6 vorsteht. Die Innenstange 8 ist zweckmäßig ebenfalls durch ein Profilrohr gebildet, dessen Querschnitte gleiche Grundform wie das Außenrohr aufweisen.

Die Befestigungsvorrichtung 4 ist im wesentlichen als Spannzwinge 9 ausgebildet, die mit einer im wesentlichen innerhalb des Pfostenkörpers 6 bzw. der Teleskopführung 7 liegenden Stelleinrichtung 10 über ihren gesamten Stellweg mit Hilfe eines einzigen Betätigungsgliedes 11 zu schließen bzw. zu öffnen ist. Die Stelleinrichtung 10 weist eine vom oberen Ende des Pfostenkörpers 6 im wesentlichen frei nach unten ragende, in der Achse des Pfostenkörpers 6 liegende Gewinde-Spindel 12 auf, die in eine am oberen Ende der Innenstange 8 befestigte Spindelmutter 13 so eingreift, daß ein Teil ihrer Länge innerhalb der Innenstange 8 liegt. Das obere Ende der Spindel 12 ist mit einem innerhalb des oberen Endes des Pfostenkörpers 6 liegenden Axiallager 14 so gelagert, daß die Spindel 12 einschließlich des Betätigungsgliedes 11 in beiden entgegengesetzten Richtungen gegenüber dem Pfostenkörper 6 axial lagegesichert ist. Zu diesem Zweck ist in eine obere Endplatte des Pfostenkörpers 6 eine Lagerbuchse 15 eingesetzt, die mit einem oberen Ringbund an der Oberseite der Endplatte anliegt und deren unterer Stirnseite ein am Außenumfang der Spindel 12 befestigter Lagerring 16 oder ein ähnliches Axialsicherungsglied gegenüberliegt. Das obere Ende der Spindel 12 geht in das im Querschnitt erweiterte Betätigungsglied 11 über, das mit seiner zugehörigen Stirnfläche am Bund der Lagerbuchse 15 axial gesichert anliegt. Das Betätigungsglied 11 ist im dargestellten Ausführungsbeispiel durch einen in der Achse der Spindel 12 liegenden Außensechskant gebildet.

Die Spannzwinge 9 weist ein gegenüber dem Pfostenkörper 6 in Spannrichtung bewegbares, unteres Spannglied 17 sowie eine diesem darüber gegenüberliegende Spannbacke 18 auf, welche gegenüber dem Pfostenkörper 6 lagestarr angeordnet ist. Die Spannzwinge 9 dient zur Verspannung gegenüber der Unter- und Oberseite eines strichpunktiert angedeuteten Bauwerkteiles 19, das z.B. durch eine Treppe, eine Bodenplatte o.dgl. gebildet sein kann. Der Spindeltrieb bildet beim Spannen und Lösen einen Untersetzungstrieb 20, so daß hohe Spannkräfte mühelos aufgebracht werden können.

Zur Bildung des Spanngliedes 17 ist im Bereich des unteren Endes an einer Außenseite der Innenstange 8 ein Querarm 21 so befestigt, daß er im wesentlichen symmetrisch zur Mittelebene dieser Außenseite und rechtwinklig zum Pfostenkörper 6 liegt. Der Querarm 21 ist zweckmäßig durch einen Rohrabschnitt mit rechteckigen Querschnitten gebildet, deren größere Kantenlänge etwa parallel zum Pfostenkörper 6 liegt und dessen Seitenflächen annähernd mit den zugehörigen Seitenflächen der Innenstange 8 fluchten. Zur Bildung der Spannbacke 18 ist an der gleichen Außenseite, jedoch am Pfostenkörper 6, mit geringem Abstand oberhalb von dessen unterem Ende ein plattenförmiger Querschenkel 22 befestigt, dessen Schenkelbreite zweckmäßig wesentlich größer als die des Querarmes 21 bzw. als die Außenweite des Pfostenkörpers 6 ist, so daß der Querschenkel 22 beiderseits seitlich über den Pfostenkörper 6 vorsteht. Der Querschenkel 22 kann durch einen Winkelschenkel einer Winkelplatte gebildet sein, die mit ihrem anderen, nach oben ragenden Winkelschenkel an der zugehörigen Außenseite des Pfostenkörpers 6 befestigt ist und deren Schenkel gegeneinander verstrebt sind. Die dem Spannglied 17 zugekehrte Fläche des Querschenkels 22 bildet die zugehörige, im wesentlichen ebene Spannfläche 24, die auch in Schenkellängsrichtung des Querschenkels 22 über das Spannglied 17 vorstehen kann, so daß sie eine Art Standfläche bildet, die selbst bei nicht geschlossener Spannzwinge 9 einen sicheren Stand des Geländerpfostens 2 auf dem Bauwerkteil 19 z.B. zum Zwecke der Ausrichtung gewährleistet.

Die Spannfläche 23 des Spanngliedes 17 weist eine wesentlich kleinere Gesamtfläche als die Spannfläche 24 auf und ist zweckmäßig in mindestens zwei Einzelflächen unterteilt, von denen jede an einem Druckstück 25 im Abstand oberhalb des Querarmes 21 vorgesehen ist. Jede Einzelfläche der Spannfläche 23 ist durch den T-Quersteg eines T-förmigen Druckstückes 25 gebildet, das mit dem unteren Ende seines T-Fußsteges in einem Lager 26 des Querarmes 21 frei schwenkbar gelagert ist. Die Lagerachsen der Druckstücke 25 liegen zweckmäßig parallel bzw. fluchtend zueinander und rechtwinklig zum Pfostenkörper 6 bzw. parallel zum Querarm 21 in einer Axialebene des Pfostenkörpers 6 bzw. des Querarmes 21. Die gabelförmigen Lager 26 sind an der Oberseite des Querarmes 21 befestigt und weisen jeweils zwei beiderseits des zugehörigen Druckstückes 25 liegende Lagerwangen auf, wobei eine Lagerwange eines Lagers 26 gleichzeitig eine äußere Endplatte des Querarmes 21 bilden kann. Die beiden Druckstücke 25 liegen in Längsrichtung des Querarmes 21 im Abstand voneinander.

Zur Montage des Geländerpfostens 2 wird dieser bei geöffneter Befestigungsvorrichtung 4 etwa horizontal auf den Bauwerkteil 19 gesteckt, bis diejenige Außenseite des Pfostenkörpers 6, über welche die Spannarme der Spannzwinge 9 vorstehen, an der zugehörigen Kante des Bauwerkteiles 19 anschlägt. Insofern bildet das untere, unterhalb der Spannfläche 24 liegende Ende des Pfostenkörpers 6 einen Anschlag 27, durch welchen eine Berührung des Bauwerkteiles 19 durch die Innenstange 8 verhindert ist. Dann wird mit Hilfe eines Schraubenschlüssels das Betätigungsglied 11 gedreht, wodurch die unteren Spannflächen 23 gegenüber dem Pfostenkörper 6 angehoben werden, ohne daß der Pfostenkörper 6 selbst gegenüber dem Bauwerkteil 9 noch eine vertikale Bewegung auszuführen braucht. Die Spannzwinge 9 wird dann mit einem vorgegebenen Moment gegenüber dem Bauwerkteil 19 verspannt. Spätestens danach, gegebenenfalls aber auch bereits vor der endgültigen Verspannung gegenüber dem Bauwerkteil 19, wird mindestens eine Geländerstange 3 mit der Befestigungsvorrichtung 5 an derjenigen Außenseite des Pfostenkörpers 6 befestigt, über welche auch die Spannzwinge 9 vorsteht. Zweckmäßig sind zwei oder drei im Abstand übereinanderliegende Befestigungsvorrichtungen 5 bzw. Geländerstangen 3 vorgesehen, von denen die oberste über das obere Ende des Pfostenkörpers 6 und ggf. des Betätigungsgliedes 11 vorsteht und einen Handlauf bildet.

Bei der Ausführungsform nach Fig. 2 ist die Befestigungsvorrichtung 4a nach Art eines Spanndornes 9a für eine Innenspannung derart ausgebildet, daß die Spannflächen 23a, 24a bei der Spannung voneinander weg bewegt werden. Zu diesem Zweck ist im Bereich des unteren Endes des Pfostenkörpers 6a ein einziger, gehäuseartig hohler Querarm 21a befestigt, der als Steckzapfen zum Einführen in ein an ihn angepaßtes hohles Gegenglied 18a dient. Dieses Gegenglied 18a ist am Bauwerkteil 19a z.B. durch Einbettung zu befestigen und besteht im wesentlichen aus einem Rohrabschnitt 22a größeren, jedoch annähernd gleichen Querschnittes wie der Spanndorn 9a sowie einer am äußeren Ende befestigten Flanschplatte 28 und einem am inneren Ende z.B. durch Einstecken befestigten Verschlußdeckel 29 aus Kunststoff o.dgl.. Das Gegenglied 18a wird zweckmäßig so in den Bauwerkteil 19a eingebettet, daß die Flanschplatte 28 bündig mit einer aufrechten Kantenfläche des Bauwerkteiles 19a abschließt. Zweckmäßig sind in der Flanschplatte 28 Durchgangsbohrungen für Nägel o.dgl. vorgesehen, mit welchen das Gegenglied 18a an der Innenseite der der Herstellung des Bauwerkteiles 19a dienenden Schalung befestigt werden kann.

Das im wesentlichen innerhalb des Querarmes 21a liegende Spannglied 17a ist zweckmäßig nach Art eines zweiarmigen Hebels ausgebildet, dessen näher beim freien Ende des Querarmes 21a liegender Arm mit einem im wesentlichen durch eine Hebellängsseite gebildeten Bereich geringfügig nach oben über die Außen- bzw. Oberseite des Querarmes 21a vorsteht und mit diesem Bereich die in Seitenansicht konvex gekrümmte Spannfläche 23a bildet. Dieser Bereich des Spanngliedes 17a, der annähernd über die gesamte zugehörige Innenbreite des Querarmes 21a reicht, ragt durch eine Fensteröffnung 31, die in der oberen Wandung des Querarmes 21a und nahe benachbart zu dessen freiem, mit einer Endplatte verschlossenen Ende vorgesehen ist.

Das Spannglied 17a ist mit dem innerhalb des Pfostenkörpers 6a liegenden Spindeltrieb über einen Lenkertrieb 30 verbunden, der im wesentlichen innerhalb des Querarmes 21a liegt. Die Spindelmutter 13a trägt im Abstand unterhalb der Spindel 12a eine Lagergabel 32, mit welcher das eine Ende eines zweiarmigen, sich etwa in Längsrichtung des Querarmes 21a erstreckenden Lenkers 33 gelenkig verbunden ist. Die gelenkige Verbindung erfolgt durch einen in mindestens ein Langloch eingreifenden Gelenkbolzen 34. Etwa in der Mitte zwischen seinen Enden ist der Lenker 33 innerhalb des Querarmes 21a mit einem Lager 35 an dem Querarm 21a schwenkbar gelagert. Der vom Pfostenkörper 6a abgekehrte Arm des Lenkers 33 ist gelenkig mit dem von der Spannfläche 23a abgekehrten Arm des Spanngliedes 17a verbunden, wobei auch dieses Gelenk durch einen in mindestens ein Langloch eingreifenden Gelenkbolzen 36 gebildet ist. Zweckmäßig ist dieser Arm des Spanngliedes 17a als Gelenkgabel ausgebildet, zwischen deren Gabelwangen der Lenker 33 eingreift. Das Spannglied 17a ist mit einem es durchsetzenden Lagerbolzen 7a an dem Querarm 21a gelagert. Sämtlicher Lager- und Gelenkachsen liegen im wesentlichen parallel zueinander und rechtwinklig zur gemeinsamen Mittelebene des Pfostenkörpers 6a und des Querarmes 21a.

Wird das Betätigungsglied 11a so gedreht, daß sich die Spindelmutter 13a nach unten bewegt, so wird die Spannfläche 23a in den Querarm 21a zurückgezogen. Bei Bewegung der Spindelmutter 13a nach oben legt sich die Spannfläche 23a an der oberen Innenfläche des Gegengliedes 18a an, während die davon abgekehrte, untere Außenseite des Querarmes 21a die zweite Spannfläche 24a bildet, die sich gegenüber der unteren Innenfläche des Gegengliedes 18a verspannt. Der Lenkertrieb 30 kann dabei so ausgebildet sein, daß er ebenfalls einen Untersetzungstrieb bildet, so daß ein zweistufiger Untersetzungstrieb zwischen dem Betätigungsglied 11a und dem Spannglied 17a vorgesehen ist.

Die Befestigungsvorrichtung 4a ist so ausgebildet, daß zwischen der inneren Außenfläche 27a des Geländerpfostens 2a und der gegenüberliegenden Seitenfläche des Bauwerkteiles 19a bzw. dem äußeren Ende des Gegengliedes 18a oder der Flanschplatte 28 innerhalb verhältnismäßig großer Grenzen stufenlos ein Abstand eingestellt werden kann, der zweckmäßig in der Größenordnung von 70 mm liegt. Dadurch werden selbst bei lagestarr montiertem Geländerpfosten 2a solche Arbeiten im Bereich der Trittfläche des Bauwerkteiles 19a nicht behinert, die seitlich über diesen Bauwerkteil 19a hinausreichen. Der einspringende Winkel zwischen der inneren Außenfläche des Geländerpfostens 2a und der oberen Längsfläche des Spanndornes 9a ist dabei von Verstrebungen o.dgl. frei, so daß zwischen der Seitenfläche des Bauwerkteiles 19a und der Außenfläche 27a eine bis an die Oberseite des Spanndornes 9a reichende Lücke frei bleibt.

Nach dem Lösen und Entfernen des Geländerpfostens 2a verbleibt das Gegenglied 18a am Bauwerk, so daß es dafür geeignet ist, an ihm den Geländerpfosten eines endgültigen Geländers z.B. durch Vergießen oder ebenfalls lösbar zu befestigen. Ansonsten sind in den Fig. 1 bis 4 und 7, 8 für einander entsprechende Teile jeweils die gleichen Bezugszahlen, jedoch mit unterschiedlichen Buchstabenindizes verwendet, weshalb die entsprechenden Beschreibungsteile für alle Figuren gelten.

Die Befestigungsvorrichtung 4b nach Fig. 3 ist ebenfalls für die Innenspannung im wesentlichen als Spanndorn nach Art einer Innen-Spannzange 9b ausgebildet. Zu diesem Zweck ist der Querarm 21b seitlich an beiden gegenüberliegenden Seiten längsgeschlitzt, so daß sich zwei über den größten Teil seiner Länge im wesentlichen frei ausragende, im Querschnitt jeweils U-förmige Zangenarme 25b ergeben, die übereinander liegen und mit den voneinander abgekehrten Außenseiten ihrer U-Querschenkel Spannflächen 23b bilden. In jedem dieser Spannarme 25b ist ein Keilstück derart befestigt, daß die einander zugekehrten Keilflächen in Richtung zum freien Ende des Querarmes 21b divergieren. An den Keilflächen 7b ist ein innen liegender Spannkeil 8b mit entsprechenden Keilflächen geführt. Der Spannkeil 8b weist ein im wesentlichen in der Mittelachse des Querarmes 21b liegendes Innengewinde 13b auf, in welches die Spindel 12b eingeschraubt ist. Die parallel bzw. koaxial zum Querarm 21b liegende Spindel 12b liegt mit dem größten Teil ihrer Länge innerhalb des Querarmes 21b und durchsetzt das untere Ende des Pfostenkörpers 6b quer, derart, daß sie an dessen von dem Querarm 21b abgekehrten Außenseite nach außen geführt ist und an dieser Außenseite das Betätigungsglied 11b trägt. Mit der im Axiallager 14b gesicherten Spindel 12b kann der Querarm 21b gespreizt und rückfedernd wieder verengt werden, wobei der Querarm 21b zweckmäßig einem Gegenglied ähnlich demjenigen nach Fig. 2 zugeordnet ist.

Bei der Ausführungsform nach Fig. 4 ist die Spannrichtung der Befestigungsvorrichtung 4c bzw. der Spannzwinge horizontal bzw. rechtwinklig zum Pfostenkörper 6c vorgesehen, dessen unteres Ende unmittelbar eine Spannbacke 18c derart bildet, daß die dem anderen Spannglied 17c zugekehrte Außenfläche des Pfostenkörpers 6c als Spannfläche 24c vorgesehen ist. Oberhalb der Spannfläche 24c steht über die zugehörige Außenseite des Pfostenkörpers 6c eine zu diesem rechtwinklige Teleskopführung 7c vor, deren Außenrohr lagefest am Pfostenkörper 6c befestigt ist. Die Teleskop-Innenstange 8c trägt das im Winkel zu ihr liegende, zugehörige Spannglied 17c, das im Bereich seines freien Endes mit einer über seine Innenseite vorstehenden Spannfläche 23c versehen ist. Die Stelleinrichtung 10c liegt ähnlich wie die Stelleinrichtung 10b gemäß Fig. 3 rechtwinklig zum Pfostenkörper 6c, und das Betätigungsglied 11c ist an der von dem bewegbaren Spannglied 17c abgekehrten Außenseite des Pfostenkörpers 6c vorgesehen. Dieser Geländerpfosten 2c dient insbesondere zur Befestigung an der Oberseite von aufrechten Mauern, wie Abstützmauern o.dgl., die z.B. im Straßenbau vorkommen können.

Gemäß den Figuren 1, 2 und 5 bis 6 ist die jeweilige Geländerstange 3 zweckmäßig aus zwei oder drei teleskopartig ineinander verschiebbaren Metallprofilen 37, 38, 39 zusammengesetzt, die im Querschnitt annähernd rechtwinklig C-förmig sind. Jedes Metallprofil weist im Profil-Quersteg eine symmetrisch zu seiner zugehörigen Mittelebene liegende und sich im wesentlichen über seine gesamte Länge erstreckende Lochreihe aus lang-runden Stecklöchern 41 auf, deren Längserstreckung rechtwinklig zum Metallprofil liegt und die annähernd gleiche Abstände untereinander sowie bei allen Metallprofilen 37, 38, 39 haben, so daß die Stecklöcher ineinander gesteckter Metallprofile im wesentlichen deckungsgleich liegen können. Es ist auch denkbar, die Lochabstände in den einzelnen Metallprofilen geringfügig unterschiedlich zu wählen, um eine gegenüber dem Lochabstand feiner gestufte Verstellung insofern zu ermöglichen, daß in jeder Verstellungsstufe Stecklöcher deckungsgleich zueinander liegen.

Die Stecklöcher 41 sind an Steckzapfen 40 der Geländerpfosten 2 angepaßt. Jeder Geländerpfosten 2 bzw. dessen Pfostenkörper 6 weist an der Seite, an welcher die Befestigungsvorrichtung vorsteht, zwei oder mehr solcher Steckzapfen 40 im Abstand übereinanderliegend jeweils in der Höhe auf, in welcher eine Geländerstange angebracht werden soll. Der jeweilige, im Querschnitt länglich rechteckige Steckzapfen 40, der zur Anpassung an eventuelle geneigte Lagen der Geländerstange auch um eine zum Geländerpfosten 2 etwa rechtwinklige Achse schwenkbar gelagert sein kann, ist Bestandteil der zugehörigen Befestigungsvorrichtung 5. Er dient zur Aufnahme eines ihn an seinen Flachseiten durchsetzenden, flachen Spannkeiles 42, der eine Keilöffnung 43 des Steckzapfens 40 durchsetzt. Dieser, in Montagelage zur Geländerstange etwa parallele Spannkeil 42 stützt sich mit einer schrägen, durch eine Schmalkante gebildeten Keilfläche an der vom Geländerpfosten 2 abgekehrten Begrenzung der Keilöffnung 43 ab und weist für die Anlage an der Innenseite des Profil-Quersteges des zugehörigen Metallprofiles eine durch eine Kantenfläche gebildete Keilfläche auf, die im wesentlichen ganzflächig an dieser Innenseite des Quersteges anliegt.

An seinem verjüngten Ende ist der Spannkeil 42 mit einem gegenüber der Keilöffnung 43 erweiterten, beispielsweise durch einen Kugelkopf gebildeten Sicherungsglied 44 versehen, welches den Spannkeil 42 dagegen sichert, vollständig vom Steckzapfen 40 abgenommen werden zu können. Bei Anlage des Sicherungsgliedes 44 an der zugehörigen Seitenfläche des Steckzapfens 40 kann der Spannkeil 42 durch Verschwenken etwa parallel zum Steckzapfen 40 ausgerichtet werden. Die Abmessungen sind dabei so vorgesehen, daß der Spannkeil 42 mit dem Steckzapfen 40 dann in eine Stecköffnung 41 eingeführt bzw. aus dieser herausgezogen werden kann. Der Steckzapfen 40 und der Spannkeil 42 und somit die gesamte Befestigungsvorrichtung 5 liegen im Spannzustand im wesentlichen vollständig innerhalb der Geländerstange 3 bzw. des zugehörigen Metallprofiles.

Sind zwei oder mehr ineinander gesteckte Metallprofile im Bereich des jeweiligen Geländerpfostens 2 vorgesehen, so durchsetzt der Steckzapfen 40 Stecklöcher 41 sämtlicher Metallprofile, wodurch diese gegeneinander in Längsrichtung der Geländerstange 3 lagegesichert bzw. arretiert sind. Insofern bildet die Befestigungsvorrichtung 5 gleichzeitig eine Arretierung der Metallprofile 37, 38, 39 gegeneinander.

Es ist auch denkbar, die Metallprofile durch gesonderte, im Abstand vom jeweiligen Geländerpfosten 2 liegende Sicherungsglieder, wie Bolzen, gegeneinander zu sichern, die dann deckungsgleiche Stecklöcher 41 durchsetzen. Durch die Befestigungsvorrichtung 5 wird die Außenseite des Quersteges des jeweils größten Metallprofiles 37 unmittelbar gegen die zugehörige, ebene Außenseite des Geländerpfostens 2 gespannt.

Zur Verbindung von Abschnitten der Längsläufe bzw. Geländerstangen 3, die in Seitenansicht gemäß Fig. 5 und/oder in Draufsicht gemäß Fig. 6 im Winkel aneinanderschließen sollen, ist zweckmäßig eine Winkelverbindung 45 vorgesehen, die als einstellbare Gelenkverbindung ausgebildet sein kann. und ebenfalls Spannmittel bildet. Im dargestellten Ausführungsbeispiel ist die Winkelverbindung 45 dafür vorgesehen, die Abschnitte der Geländerstange 3 so zu verbinden, daß sie in Seitenansicht wahlweise fluchtend oder innerhalb vorbestimmter Grenzen im Winkel zueinander liegen, wobei die Abschnitte aus der fluchtenden Lage in beiden entgegengesetzten Richtungen gegeneinander winkelverstellt werden können.

Am Ende des kleinsten bzw. innersten Metallprofiles 39 eines Abschnittes der Geländerstange 3 ist zu diesem Zweck mindestens eine Verbindungsplatte 46 befestigt, wobei zweckmäßig jeweils an der Innenseite und an der Außenseite des Profil-Quersteges jeweils eine Verbindungsplatte 46 derart lagestarr befestigt ist, daß die beiden im wesentlichen deckungsgleichen und in geringem Abstand parallel zueinander liegenden Verbindungsplatten 46 frei über das Ende dieses Metallprofiles 39 vorstehen. Die Verbindungsplatten 46 greifen in das Ende eines entsprechenden Metallprofiles 39 des anderen Geländerstangen-Abschnittes ein und sind mit diesem über ein Gelenk 47 verbunden, dessen Gelenkachse im wesentlichen rechtwinklig zur Längsrichtung der Geländerstange 3 und annähernd horizontal in der Längsmittelebene des zugehörigen Gelän derstangen-Abschnittes liegt.

Im dargestellten Ausführungsbeispiel liegen die beiden Verbindungsplatten 46 im Bereich des Gelenkes 47 an der Innen-und an der Außenseite des Profil-Quersteges des zugehörigen Metallprofiles nach Art von Spannpratzen an. Beide Verbindungsplatten 46 sowie der zugehörige Profil-Quersteg werden von zwei Bolzen 49 durchsetzt, die quer zur Längsmittelebene des zugehörigen Metallprofiles 39 im Abstand zueinander liegen. Diese Bolzen 49 durchsetzen in den Verbindungsplatten 46 oder im Profil-Quersteg Langlöcher 48, die sich im wesentlichen um die genannte Gelenkachse erstrecken bzw. angenähert an eine solche Lage im spitzen Winkel zueinander liegen, wobei die Bolzen 49 mit entsprechendem Querspiel in die Langlöcher 48 eingreifen. Durch Festziehen der Bolzen 49, die z.B. durch Schraubenbolzen mit Muttern oder durch im Profil vorgesehene Gewinde eingeschraubte Schrauben gebildet sein können, wird das Gelenk 47 in der eingestellten Lage festgesetzt. Durch entsprechende Winkelstellung und/oder Krümmung der Langlöcher läßt sich der maximal begrenzte Schwenkwinkel verändern. Durch den Abstand beider Schrauben ist eine sichere Spannung mit großem Hebelarm möglich. Durch Lösen der Bolzen 49 läßt sich auch die Winkelverbindung 45 lösen. Des weiteren ist es denkbar, Gelenke 47 im Bereich beider aneinanderschließender Metallprofile 39 vorzusehen. Durch die beschriebene Ausbildung kann die Winkelverbindung 45 im wesentlichen vollständig innerhalb der aneinanderschließenden Metallprofile 39 liegen.

Zumindest die beiden größeren Metallprofile 37, 38 können jeweils eine Länge von etwa 2 m haben, während das kleinste Metallprofil 39 demgegenüber zweckmäßig kürzer ist. Die Metallprofile 37, 38, 39 bestehen bevorzugt aus Aluminium. Es sind aber auch Kunststoff-Profile denkbar.

Bei der Ausführungsform nach den Fig. 7 und 8 ist jeder Spannarm 17d, 18d durch ein V-Profil 21d bzw. 22d gebildet, das zweckmäßig durch entsprechendes Abkanten eines Blechstreifens hergestellt ist. Beide Blechprofile können gleich ausgebildet sein und sind jeweils nach Art eines frei über seine gesamte Länge ausragenden Armes am Pfostenkörper 2d befestigt. Der obere Spannarm 18d ist an der unteren Endfläche des Pfostenkörpers 6d bzw. des Teleskop-Außenrohres so durch Schweißen befestigt, daß er bis an dessen äußere Außenfläche reicht. Entsprechend ist der untere Spannarm 17d an der unteren Endfläche der Teleskop-Innenstange 8d befestigt. Der obere Spannarm 18d ist von zusätzlichen Versteifungs-Verstrebungen, wie sie z.B. in Fig. 1 dargestellt sind, in diesem Fall frei, so daß er eine gegenüber dem unteren Spannarm 17d geringfügig größere Biegeelastizität aufweist. Dieser untere Spannarm 17d ist mit einer zusätzlichen, winkelförmigen Versteifung verstärkt, die mit einem kürzeren Schenkel an der äußeren Außenfläche der Teleskop-Innenstange 8d und mit einem längeren Winkelschenkel an der von der zugehörigen Spannfläche 23d abgekehrten Unterseite des Spannarmes 17d durch Schweißen befestigt sowie stegförmig und schmaler sowohl als die Innenstange 8d als auch als der Spannarm 17d ist.

Die untere Endfläche des Pfostenkörpers 6d ist mit einer an das Profil des Spannarmes 18d angepaßten V-förmigen Nut versehen, so daß der jeweilige Profilschenkel des Spannarmes 18d im Querschnitt an die zugehörige Außenfläche des Pfostenkörpers 6d stumpfwinklig anschließt und seitlich über diese Außenfläche vorsteht. Das zugehörige Ende des Spannarmes 18d ist mit einer an die Innenquerschnitte des Pfostenkörpers 6d angepaßten Durchgangsöffnung versehen, welche von der Innenstange 8d durchsetzt wird. Das untere Ende dieser Innenstange 8d ist durch V-förmige Zuspitzung an den Innenquerschnitt des Spannarmes 17d angepaßt, der bis an die äußere Außenfläche der Innenstange 8d bzw. bis an den zugehörigen Schenkel des Versteifungswinkels 52 reicht und dessen Profilschenkel ebenfalls seitlich beiderseits über die Innenstange 8d vorstehen.

Die Profilschenkel der beiden Spannarme 17d, 18d sind gegeneinander gerichtet und bilden jeweils mit einer Kante jeder Kantenfläche Spannflächen-Bereiche 23d, 24d. Die Spannflächen-Bereiche 23d, 24d jedes Spannarmes 17d bzw. 18d liegen parallel zueinander in einem Abstand voneinander, der größer als die Dicke des Geländerpfostens 2d ist, wobei sich jedoch jeweils zwei Spannflächen-Bereiche 23d, 24d in einer zur Längsrichtung des Geländerpfostens 2s parallelen Richtung deckungsgleich gegenüberliegen. Dadurch ergibt sich eine sehr genau definierte Anlage der Spannarme 17d, 18d an den zugehörigen Oberflächen des Bauwerkteiles 19d.

Wie die Fig. 7 und 8 weiter zeigen, ist an der äußeren Außenseite des Pfostenkörpers 6d des Geländerpfostens 2d eine Halterung 50 vorgesehen, die z.B. durch drei in gleichmäßigen Abständen übereinanderliegende und gleiche Bügel 51 gebildet ist, die schmaler als die zugehörige Außenseite des Pfostenkörpers 6d sind. Jeder Bügel 51 ist mit den Endflächen seiner Bügelschenkel an der genannten Außenseite des Pfostenkörpers 6d durch Schweißen befestigt, wobei der obere Bügelschenkel des obersten Bügels 51 zweckmäßig unmittelbar an das obere Ende des Pfostenkörpers 6d anschließt und der untere Bügelschenkel des untersten Bügels 51 nahe benachbart zur unteren Endfläche dieses Pfostenkörpers 6d liegt. Jeder Bügel 51 begrenzt in Seitenansicht gemäß Fig. 7 mit dem Pfostenkörper 6d eine flach rechteckige Bügel- bzw. Durchgangsöffnung, deren größere Querschnittserstreckung in Höhenrichtung des Geländerpfostens 2d liegt und deren Querschnittserstreckung quer zur Pfostenlängsrichtung etwa in der Größenordnung der Pfostendicke gewählt ist.

Fig. 9 und 10 zeigen einen Geländerpfosten 6b, der aus einem runden oder vierkantigen Rohr besteht, in dessen unterem Ende ein Flansch 50 in Form einer viereckigen Platte aufgeschweißt ist. In der Platte ist ein langgestreckter, rechteckiger Schlitz 51 vorgesehen und auf der Unterseite des Flansches ist ein Rohrstück angeschweißt, das die Befestigungsvorrichtung 4b bildet, die, wie die nach Fig. 3, als Innenspannzange 9b ausgebildet ist. Dazu ist das Rundrohrstück zu seinem unteren Ende her verjüngt und geschlitzt, so daß zwei Zangenarme 25b mit Halbrundschalenprofil entstehen, die durch den Schlitz 53 voneinander getrennt sind. In das Innere der Zangenarme kann ein Spannteil 8b eingetrieben werden, das durch den gesamten Geländerpfosten 6b bis zu dessen oberem Ende 54 verläuft und einen langgestreckten, rechteckigen Querschnitt entsprechend der Öffnung 51, die ihn führt, aufweist. Nahe dem unteren Ende ist ein Querstift 55 eingesetzt, so daß der stangenförmige Spannteil nicht nach oben herausgezogen werden kann, weil der Stift am Flansch 50 sperrt. In Fig. 9 ist die Konizität zur besseren Veranschaulichung übertrieben dargestellt.

Im oberen Ende des Spannteils ist ein größeres Loch 56 vorgesehen, in das ein Werkzeug, beispielsweise der Pickel eines Maurerhammers, zum Herausziehen des Spannteils eingreifen kann.

Der Steckzapfen 9b der Befestigungsvorrichtung 4b kann in ein beispielsweise in eine Betonplatte eingebohrtes Loch 57 eingeführt und durch Hineinschlagen des Spannteils 8b von oben her befestigt werden, wobei sich die Zangenarme 25b unter Querbewegung aufspreizen, wenn der Spannteil in das Innere zwischen den Zangenarmen eindringt. Es hat sich gezeigt, daß eine Aufweitung bis etwa auf die zylindrische Form meist zur Festlegung ausreicht. Sollte dies nicht der Fall sein und eine weitere Verankerung, beispielsweise bei weniger festem Untergrund, z.B. im Straßenbau, gewünscht werden, so kann die Aufspreizung auch über die Zylinderform hinausgehen, indem beispielsweise die Zangenarme 25b mit strichpunktiert angedeuteten Sicken 60, die sich nach unten verbreitern, versehen werden und/oder durch Aufbiegen der Ränder des Schlitzes 53 zusätzliche Greifflächen geschaffen werden, die beispielsweise auch widerhakenartig gestaltet werden könnten. Es wird damit ein Geländerpfosten geschaffen, der besonders einfach gestaltet ist und leicht in vorhandene oder zu bohrende Löcher in beliebigem Material einzusetzen ist. Auch er hat einen der Hauptvorteile der Erfindung, nämlich die große Montagezeitersparnis bei gleichzeitiger großer Zuverlässigkeit und Stabilität eines Notgeländers und die Materialersparnis durch die praktisch unbegrenzte Wiederverwendbarkeit.

## Patentansprüche

1. Geländer-Bausatz, der zu einem Geländer zusammenfügbar ist, insbesondere zur Unfallsicherung im Bereich von Treppenflanken, Bodenflanken von Bauwerken o.dgl., mit Geländerpfosten (2), Geländerlängsläufen (3) und einer Befestigungsvorrichtung (4) für die Geländerpfosten, wobei weiters an den Geländerpfosten (2) unverlierbare Schnell-Spannmittel (5) mit von den Geländerpfosten vorragenden Steckabschnitten (40) und in eine Spannlage schwenkbaren Spannabschnitten (42) angeordnet sind, mit denen die Geländer-Längsläufe (3) gegen die Geländerpfosten (2) spannbar sind, dadurch gekennzeichnet, daß die Geländerlängsläufe (3) ein längenverstellbares Profil aufweisen und an ihren den Geländerpfosten (2) zugekehrten Seitenflächen mit Reihen von Stecklöchern (41) versehen sind, und daß die Steckabschnitte (40) durch wenigstens zwei Stecklöcher (41) in den übereinanderliegend an den Geländerpfosten (2) anliegenden Seitenflächen wenigstens zweier Geländer-Längsläufe (3) steckbar sind.

2. Geländer-Bausatz nach Anspruch 1, dadurch gekennzeichnet, daß die Längsläufe (3) durch teleskopartig ineinander gelagerte C-Profile gebildet sind.

3. Geländer-Bausatz nach Anspruch 1 oder 2, dadurch gekennzeichnet, daß der Steckabschnitt (40) aus einem Zapfen mit deren gelagertem Spannteil besteht, der vorzugsweise außer seiner Schwenkbewegung zur Spannung auch eine Schiebebewegung gegenüber dem Steckabschnitt (40) erlaubt und die Geländer-Längsläufe (3) im Bereich der Stecklöcher (41) gegeneinander und gegen die Geländerpfosten (2) spannt.

4. Geländer-Bausatz nach einem der vorhergehenden Ansprüche, dadurch gekennzeichnet, daß zur Verbindung mindestens zweier in Längsrichtung aneinanderschließender Stangen-Abschnitte eines Längslaufes (3) eine verstellbare und/oder lösbare Winkelverbindung (45) vorgesehen ist, die vorzugsweise wenigstens eine am Ende eines Stangen-Abschnittes vorstehend befestigte Verbindungsplatte (46) aufweist, in die nach Art eines festsetzbaren und trennbaren Gelenkes (47) mindestens ein am Ende des anderen Stangen-Abschnittes vorgesehener Bolzen (49) eingreift, vorzugsweise mehrere Bolzen (49), die in zueinander nicht parallele Langlöcher (48) eingreifen und einen Bestandteil der Spannmittel bilden.

5. Geländer-Bausatz nach einem der vorhergehenden Ansprüche, dadurch gekennzeichnet, daß mindestens ein Geländerpfosten (2) für seine bauwerkseitige Befestigung mit einer als Spanneinrichtung ausgebildeten Befestigungsvorrichtung (4) sowie einem gegenüber dem Pfostenkörper (6) bewegbaren Spannglied (17) versehen ist.

6. Geländerbausatz nach Anspruch 5, dadurch gekennzeichnet, daß insbesondere wenigstens ein Spannglied (17) mit einer an dem Pfostenkörper (6) angeordneten Stelleinrichtung (10) bewegbar ist, die ein im Abstand vom Spannglied (17) liegendes Betätigungsglied (11) aufweist, das vorzugsweise von einem oberen Ende des Geländerpfostens (2) her betätigbar ist.

7. Geländer-Bausatz nach einem der vorhergehenden Ansprüche, dadurch gekennzeichnet, daß bei einem aus seiner Befestigungslage wieder vollständig lös- und abnehmbaren Geländerpfosten (2) mit einem über eine Stelleinrichtung (10) zwischen einer Befestigungs- und einer Lösestellung bewegbaren Spannglied (17) ein Betätigungsglied (11) der Stelleinrichtung (10) in jeder Betätigungsstellung am Pfostenkörper (6) gesichert gelagert ist und insbesondere im wesentlichen dieselbe Lage gegenüber dem Pfostenkörper (6) einnimmt.

8. Geländer-Bausatz nach einem der vorhergehenden Ansprüche, dadurch gekennzeichnet, daß ein Betätigungsglied (11) für ein Spannglied (17) der Befestigungsvorrichtung (4) drehbar gelagert und zur Betätigung über einen insbesondere im wesentlichen innerhalb eines Pfostenkörpers (6) liegenden Untersetzungstrieb (20) mit dem Spannglied (17) verbunden ist, wobei das Betätigungsglied (11) vorzugsweise am Ende einer mit Gewinde versehenen Spann-Spindel (12) angeordnet ist, die in eine mit dem Spannglied (17) gekuppelte Spindelmutter (13) eingreift.

9. Geländer-Bausatz nach einem der Ansprüche 5 bis 8, dadurch gekennzeichnet, daß ein Betätigungsglied (11) für das Spannglied (17) der Befestigungsvorrichtung (4) im Bereich eines Pfostenendes insbesondere am oberen Ende des Pfostenkörpers (6) etwa achsgleich zu diesem und/oder ein Betätigungsglied (11b) auf der vom Spannglied abgekehrten Seite des Geländerpfostens (2b) angeordnet ist, wobei vorzugsweise ein Spannglied (17) der Befestigungsvorrichtung (4), insbesondere bei einer zur Außenspannung ausgebildeten Befestigungsvorrichtung (4), mit einer Teleskopführung (7) gelagert ist, wobei vorzugsweise der Pfostenkörper (6) eines Geländerpfostens (2) ein Teleskop-Außenrohr aufweist bzw. bildet, in welchem eine das Spannglied (17) tragende Teleskop-Innenstange (8) gelagert ist und wobei insbesondere die Stelleinrichtung (10) im wesentlichen innerhalb der Teleskopführung (7) liegt.

10. Geländer-Bausatz nach einem der Ansprüche 5 bis 9, dadurch gekennzeichnet, daß das Spannglied (17d, 18d) der Befestigungsvorrichtung (4d),insbesondere bei einer zur Außenspannung ausgebildeten Befestigungsvorrichtung (4d), im Abstand auseinanderliegende Spannflächen-Bereiche (23d, 24d), wie zwei im wesentlichen linien- bzw. kantenförmige Spannflächen-Bereiche (23d, 24d) aufweist, die vorzugsweise durch Längskanten eines annähernd stumpfwinkligen V-Profiles (21d, 22d) gebildet sind, wobei vorteilhaft mindestens ein im wesentlichen durch einen Winkelarm eines Geländerpfostens (2d) gebildetes Spannglied (17d, 18d) der Befestigungsvorrichtung (4d) mit einem Ende unmittelbar an einer unteren Endfläche eines stabförmigen Bauteiles (8d, 6d) des Geländerpfostens (2d) befestigt ist und/oder die Endfläche für eine im wesentlichen vollflächige Anlage entsprechend dem Winkelarm profiliert ist.

11. Geländer-Bausatz nach einem der vorhergehenden Ansprüche, dadurch gekennzeichnet, daß die Befestigungsvorrichtung (4a) als Innenspanneinrichtung ausgebildet ist und vorzugsweise einen zum Pfostenkörper (6a) eines Geländerpfostens (2a) quer oder längs verlaufenden Steckzapfen (9a) mit mindestens einem quer zu diesem bewegbaren Spannglied (17a) aufweist, das vorzugsweise in dem Steckzapfen (9a) gelagert und/oder durch spanndornartige Ausbildung des Steckzapfens (9b) gebildet ist, wobei insbesondere die Befestigungsvorrichtung (4b) aus ggf. verjüngten Rohr-Halbschalen besteht, die von einem Flansch (50) ausgehen, und in die ein Spannteil (8b) in Form eines vorzugsweise rechteckigen Stabes, ggf. durch eine passende Öffnung (51) in dem Flansch (50) geführt, mittels Schlagwirkung eintreibbar ist, wobei vorzugsweise der Stab eine Verliersicherung in Form eines Querstiftes (55) und eine Angriffsfläche (56) für ein Lösewerkzeug aufweist.

12. Geländer-Bausatz nach einem der Ansprüche 5 bis 11, dadurch gekennzeichnet, daß das durch einen Winkelarm eines Geländerpfostens (2d) gebildete Spannglied (18d), insbesondere bei einer zur Innen- und/oder Außenspannung ausgebildeten Befestigungsvorrichtung (4d) ein ein oberes Spannglied (18d) bildender laststeifer Profilarm, im wesentlichen scharfwinklig winkelförmig an den Pfostenkörper (6d) anschließt und vorzugsweise wenigstens im Falle eines Innen-Spannzapfens im Bereich des einspringenden Winkels zwischen Spannglied und Pfostenkörper im wesentlichen von Versteifungen frei ist.

13. Geländer-Bausatz nach einem der Ansprüche 5 bis 12, dadurch gekennzeichnet, daß eine Spannfläche (23) des Spanngliedes (17) an einem in seiner Neigung verstellbar an dem Spannglied (17) gelagerten Druckstück (25) vorgesehen ist, das vorzugsweise um eine zur Längsrichtung wenigstens eines Zangenarmes der Befestigungsvorrichtung (4) etwa parallele Achse selbsteinstellend an dem Spannglied (17) gelagert ist.

14. Geländer-Bausatz nach einem der Ansprüche 11 bis 13, gekennzeichnet durch ein bauwerkseitig anzuordnendes, insbesondere zur Einbettung in Beton bestimmtes, Gegenglied (18a) für eine Befestigungsvorrichtung (4a) zur bauwerkseitigen Befestigung eines Geländerpfostens (2a), das durch eine an den Steckzapfen (9a) angepaßte Aufnahmehülse (18a) aus Stahl, Kunststoff oder dgl., vorzugsweise mit einer am vorderen Ende vorgesehenen Flanschplatte (28) gebildet ist, wobei ggf. die Aufnahmehülse (18a) im wesentlichen im Inneren zur wahlweisen Aufnahme eines Starr-Befestigungsgliedes eines Fertiggeländers ausgebildet ist sowie im wesentlichen im Inneren und/oder an einer endseitigen Flanschplatte (28) Anschlußflächen, wie Schweißflächen, zur Verbindung mit dem Befestigungsglied aufweist.

15. Geländer-Bausatz nach einem der vorhergehenden Ansprüche, dadurch gekennzeichnet, daß Wandungen (22a) einer für die bauwerkseitig lagefeste Einbettung ausgebildeten Aufnahme-Hülse (18a) zur Aufnahme einer Befestigungseinrichtung (9a) eines Geländerpfostens (2a) im wesentlichen über ihre Länge bzw. ihren Umfang von Durchbrüchen frei sind und/oder im Inneren ausschließlich im wesentlichen ununterbrochen glatte Flächen, wie Klemmflächen, für den Eingriff der Befestigungseinrichtung bilden, wobei am inneren Ende der Hülse (18a) vorzugsweise ein Deckel (29) über eine Steckverbindung angeordnet ist.

## Claims

1. Railings kit, which can be assembled to form railings, particularly for accident prevention in the vicinity of staircase sides, ground sides on buildings, etc., with balusters (2), handrails (3) and a fastening device (4) for the balusters and on the balusters (2) are provided undetachable rapid fixing means (5) with insertion portions (40) projecting from the balusters and fixing portions (42) pivotable into a fixing position, with which the handrails (3) can be fixed against the balusters (2), characterized in that the handrails (3) have a longitudinally adjustable profile and are provided on their lateral faces facing the balusters (2) with rows of insertion holes (41) and that the insertion portions (10) can be inserted through at least two insertion holes (41) in the superimposed lateral faces of at least two handrails (3) engaging on the balusters (2).

2. Railings kit according to claim 1, characterized in that the handrails (3) are formed by telescopically interengaged C-sections.

3. Railings kit according to claim 1 or 2, characterized in that the insertion portion (4) comprises a pin with its mounted fixing part, which preferably, in addition to its pivoting movement for fixing purposes, also allows a sliding movement with respect to the insertion portion (40) and fixes the handrails (3) against one another and against the balusters in the vicinity of the insertion holes (41).

4. Railings kit according to any one of the preceding claims, characterized in that for the connection of at least two longitudinally linked rod portions of a handrail (3) an adjustable and/or detachable angular connection (45) is provided, which preferably has at least one connecting plate (46) fixed in projecting manner at the end of a rod portion and in which in the manner of a fixable and separable joint (47) engages at least one bolt (49) provided at the end of the other rod portion and preferably several bolts (49), which engage in non-parallel slots (48) and form a component of the fixing means.

5. Railings kit according to any one of the preceding claims, characterized in that at least one baluster (2) is provided for its building-side fastening with a fastening device (4) constructed as a fixing device, as well as a fixing member (17) movable with respect to the baluster body (6).

6. Railings kit according to claim 5, characterized in that in particular at least one fixing member (17) is movable with a setting device (10) located on the baluster body (6) and which has an actuating member (11) spaced from the fixing member (17) and which is preferably actuatable from an upper end of the baluster (2).

7. Railings kit according to any one of the preceding claims, characterized in that in the case of a baluster (2) completely detachable and removable again from its fastening position and having a fixing member (17) movable by means of a setting device (10) between a fastening and a release position, an actuating member (11) of the setting device (10) is secured in each actuating position on the baluster body (6) and in particular assumes substantially the same position with respect to the baluster body (6).

8. Railings kit according to any one of the preceding claims, characterized in that an actuating member (11) for a fixing member (17) of the fastening device (4) is mounted in rotary manner and for actuating is connected to the fixing member (17) by means of a reduction gear (20) more particularly substantially located within a baluster body (6), the actuating member (11) being located preferably at the end of a threaded fixing spindle (12), which engages in a spindle nut (13) coupled to the fixing member (17).

9. Railings kit according to any one of the claims 5 to 8, characterized in that an actuating member (11) for the fixing member (17) of the fastening device (4) is positioned in the vicinity of a baluster end, particularly at the upper end of the baluster body (6) roughly equiaxial to the same and/or an actuating member (11b) is located on the side of the baluster (2b) remote from the fixing member and preferably a fixing member (17) of the fastening device (4), particularly in the case of a fastening device (4) constructed for external fixing, is mounted with a telescopic guide (7) and preferably the baluster body (6) of a baluster (2) has or forms a telescopic outer tube in which is mounted a telescopic inner rod (8) carrying the fixing member (17) and in particular the setting device (10) is substantially located within the telescopic guide (7).

10. Railings kit according to any one of the claims 5 to 9, characterized in that the fixing members (17d, 18d) of the fastening device (4d), particularly in the case of a fastening device (4d) constructed for external fixing has spaced fixing surface areas (23d, 24d), such as two substantially linear or edge-like fixing surface areas (23d, 24d), which are preferably formed by the longitudinal edges of an approximately obtuse-angled V-section (21d, 22d) and advantageously at least one fixing member (17d, 18d) of the fastening device (4d) substantially formed by an angle bracket of a baluster (2d) is fixed by one end directly to a lower end face of a bar-like component (8d, 6d) of the baluster (2d) and/or the end face is profiled for a substantially full-surface engagement corresponding to the angle bracket.

11. Railings kit according to any one of the preceding claims, characterized in that the fastening device (4a) is constructed as an inner fixing device and preferably has a plug pin (9a) running transversely or longitudinally to the baluster body (6a) of a baluster (2a) and having at least one fixing member (17a) movable transversely thereto, which is preferably mounted in the plug pin (9a) and/or is formed by a fixing mandrel-like construction of the plug pin (9a) and in particular the fastening device (4b) comprises optionally tapered tube half-shells, which emanate from a flange (50) and into which can be driven by striking action a fixing part (8b) in the form of a preferably rectangular bar, optionally guided by a matching opening (51) in the flange (50) and preferably the bar has a loss preventing means in the form of a transverse pin (55) and an engagement surface (56) for a release tool.

12. Railings kit according to any one of the claims 5 to 11, characterized in that the fixing member (18d) formed by an angle bracket of a baluster (2d), particularly with a fastening device (4d) constructed for inner and/or outer fixing a load-stiff profile arm forming an upper fixing member (18d) is connected in substantially acute-angled, angular manner to the baluster body (6d) and preferably at least in the case of an inner plug pin is substantially free from reinforcements in the vicinity of the reentrant angle between the fixing member and the baluster body.

13. Railings kit according to any one of the claims 5 to 12, characterized in that a fixing face (23) of the fixing member (17) is provided on an inclination-adjustable pressure piece (25) mounted on the fixing member (17) and which is mounted in self-setting manner on the fixing member (17) about an axis roughly parallel to the longitudinal direction of at least one tong arm of the fastening device (4).

14. Railings kit according to any one of the claims 11 to 13, characterized by a countermember (18a) for a fastening device (4a) for the building-side fastening of a baluster (2a) to be arranged on the building side and in particular intended for embedding in concrete and which is formed by a steel, plastic or similar reception sleeve (18a) adapted to the plug pin (9a) and preferably having a flange plate (28) at the front end and optionally the reception sleeve (18a) is constructed substantially in the interior for the random reception of a rigid fastening member of a finished railings and substantially in the interior and/or on a terminal flange plate (28) has connecting faces, such as welding faces, for connection to the fastening member.

15. Railings kit according to any one of the preceding claims, characterized in that walls (22a) of a reception sleeve (18a) constructed for a building-side, stable embedding for the reception of a fastening device (a) of a baluster (2a) are substantially free from breaks over their length respectively circumference and/or in the interior form exclusively, substantially uninterrupted smooth faces, such as clamping faces, for the engagement of the fastening device and at the inner end of the sleeve (18a) there is preferably a cover (29) over a plug-in connection.

## Revendications

1. Jeu de pièces détachées pour balustrade, pouvant être assemblé en une balustrade destinée notamment à la protection contre les accidents dans la région des bords d'escaliers ou bords de planchers d'ouvrages de construction et similaires, ledit jeu comprenant des piliers de balustrade (2), des barres de main courante (3) et un dispositif de fixation (4) pour les piliers de balustrade, et des moyens de serrage rapide imperdables (5) étant en outre disposés sur les piliers de balustrade (2), moyens qui présentent des parties d'emboîtement (40) dépassant des piliers de balustrade et des parties de serrage (42) pouvant être pivotées dans une position de serrage et par lesquelles les barres de main courante (3) peuvent être serrées contre les piliers de balustrade (2), **caractérisé** en ce que les barres de main courante (3) présentent un profil de longueur réglable et sont pourvues d'une rangée de trous d'emboîtement (41) sur leur face latérale tournée vers les piliers de balustrade (2), et en ce que les parties d'emboîtement (40) peuvent être emboîtées dans au moins deux trous d'emboîtement (41) des faces latérales, appliquées en superposition contre le pilier de balustrade (2), d'au moins deux barres de main courante (3).

2. Jeu de pièces détachées pour balustrade selon la revendication 1, **caractérisé** en ce que les barres de main courante (3) sont formées par des profilés en C qui sont engagés télescopiquement les uns dans les autres.

3. Jeu de pièces détachées pour balustrade selon la revendication 1 ou 2, **caractérisé** en ce que la partie d'emboîtement (40) consiste en un tenon dans lequel est montée une partie de serrage associée qui peut, non seulement pivoter en vue du serrage, mais aussi coulisser par rapport à la partie d'emboîtement (40), et qui serre les barres de main courante (3), dans la région des trous d'emboîtement (41), les unes contre les autres et contre les piliers de balustrade (2).

4. Jeu de pièces détachées pour balustrade selon l'une quelconque des revendications précédentes, **caractérisé** en ce qu'est prévue, pour l'assemblage d'au moins deux barres de main courante (3) mutuellement raccordées en direction longitudinale, une liaison angulaire réglable et/ou amovible (45) présentant, de préférence, au moins une plaque de liaison (46), qui est fixée en saillie à l'extrémité d'une barre de main courante et dans laquelle s'engage, à la manière d'une articulation blocable et séparable (47), au moins un boulon (49) prévu à l'extrémité de l'autre barre, et de préférence plusieurs boulons (49), qui s'engagent dans des trous oblongs non parallèles entre eux (48) et font partie des moyens de serrage.

5. Jeu de pièces détachées pour balustrade selon l'une quelconque des revendications précédentes, **caractérisé** en ce qu'au moins un pilier de balustrade (2) est doté, pour sa fixation à l'ouvrage, d'un dispositif de fixation (4) conçu comme dispositif de serrage, avec un organe de serrage (17) déplaçable par rapport au corps de pilier (6).

6. Jeu de pièces détachées pour balustrade selon la revendication 5, **caractérisé** en ce qu'au moins un organe de serrage (17) est notamment déplaçable au moyen d'un mécanisme de commande (10), qui est disposé sur le corps de pilier (6) et présente un organe d'actionnement (11), situé à distance de l'organe de serrage (17) et pouvant de préférence être actionné depuis une extrémité supérieure du pilier de balustrade (2).

7. Jeu de pièces détachées pour balustrade selon l'une quelconque des revendications précédentes, **caractérisé** en ce que, pour un pilier de balustrade (2) pouvant être totalement débloqué et déposé de sa position de fixation, avec un organe de serrage (17) déplaçable entre une position de fixation et une position de desserrage au moyen d'un mécanisme de commande (10), l'organe d'actionnement (11) du mécanisme de commande (10) est monté sur le corps de pilier (6) en étant assujetti dans toutes les positions d'actionnement, en conservant notamment sensiblement la même position par rapport au corps de pilier (6).

8. Jeu de pièces détachées pour balustrade selon l'une quelconque des revendications précédentes, **caractérisé** en ce qu'un organe d'actionnement (11) pour un organe de serrage (17) du dispositif de fixation (4) est monté à rotation, et est relié à l'organe de serrage (17), pour l'actionner, au moyen d'une transmission démultiplicatrice (20) disposée notamment essentiellement à l'intérieur d'un corps de pilier (6), l'organe d'actionnement (11) étant de préférence disposé à l'extrémité d'une broche de serrage (12), pourvue d'un filetage et s'engageant dans un écrou de broche (13) accouplé à l'organe de serrage (17).

9. Jeu de pièces détachées pour balustrade selon l'une quelconque des revendications 5 à 8, **caractérisé** en ce qu'un organe d'actionnement (11) pour l'organe de serrage (17) du dispositif de fixation (4) est disposé dans la région d'une extrémité du pilier, notamment à l'extrémité supérieure du corps de pilier (6), de manière approximativement coaxiale à ce dernier, et/ou un organe d'actionnement (11b) est disposé sur le côté du pilier de balustrade (2b) qui est opposé à l'organe de serrage, un organe de serrage (17) du dispositif de fixation (4), notamment pour un dispositif de fixation (4) conçu pour un serrage extérieur, étant monté sur un guidage télescopique (7), le corps de pilier (6) d'un pilier de balustrade (2) présentant ou, de préférence, formant un tube extérieur du guidage télescopique, dans lequel est monté un tube intérieur (8) du guidage télescopique qui porte l'organe de serrage (17), et le mécanisme de commande (10) se trouvant notamment essentiellement à l'intérieur du guidage télescopique (7).

10. Jeu de pièces détachées pour balustrade selon l'une quelconque des revendications 5 à 9, **caractérisé** en ce que l'organe de serrage (17d, 18d) du dispositif de fixation (4d), notamment pour un dispositif de fixation (4d) conçu pour un serrage extérieur, présente des régions de faces de serrage (23d, 24d) écartées à distance, par exemple deux régions de faces de serrage (23d, 24d) essentiellement linéaires ou en forme d'arêtes, qui sont de préférence formées par les arêtes longitudinales d'un profilé en V (21d, 22d) à angle approximativement obtus, au moins un organe de serrage (17d, 18d) du dispositif de fixation (4d), organe formé pour l'essentiel par un bras en équerre d'un pilier de balustrade (2d), étant avantageusement directement fixé, par une extrémité, à une face terminale inférieure d'un élément en forme de tube (8d, 6d) du pilier de balustrade (2d), et/ou la face terminale étant profilée pour une application sensiblement à pleine surface, en adaptation au bras en équerre.

11. Jeu de pièces détachées pour balustrade selon l'une quelconque des revendications précédentes, **caractérisé** en ce que le dispositif de fixation (4a) est conçu comme mécanisme à serrage intérieur et présente, de préférence, un tenon d'emboîtement (9a) s'étendant transversalement ou longitudinalement par rapport au corps de pilier (6a) d'un pilier de balustrade (2a) et pourvu d'au moins un organe de serrage (17a) déplaçable transversalement par rapport à ce tenon, organe qui est de préférence monté dans le tenon d'emboîtement (9a) et/ou formé en configurant le tenon d'emboîtement (9b) à la manière d'une broche de serrage, le dispositif de fixation (4b) étant notamment constitué de demi-coques tubulaires, éventuellement rétrécies, qui partent d'une bride (50) et dans lesquelles peut être enfoncée par frappe, éventuellement en étant guidée dans une ouverture correspondante (51) pratiquée dans la bride (50), une pièce de serrage (8b) en forme de tube de préférence rectangulaire, qui présente de préférence un moyen de blocage sous la forme d'une goupille transversale (55) et une surface d'attaque (56) pour un outil de desserrage.

12. Jeu de pièces détachées pour balustrade selon l'une quelconque des revendications 5 à 11, **caractérisé** en ce que l'organe de serrage (18d) formé par un bras en équerre d'un pilier de balustrade (2d), notamment, pour un dispositif de fixation (4d) conçu pour un serrage intérieur et/ou extérieur, un bras profilé inflexible aux sollicitations qui constitue un organe de serrage supérieur (18d), se raccorde sensiblement à angles vifs et en équerre au corps de pilier (6d) et est de préférence, au moins dans le cas d'un tenon de serrage intérieur, essentiellement exempt de renforcements dans la région de l'angle rentrant entre l'organe de serrage et le corps de pilier.

13. Jeu de pièces détachées pour balustrade selon l'une quelconque des revendications 5 à 12, **caractérisé** en ce qu'une face de serrage (23) de l'organe de serrage (17) est prévue sur un élément de pression (25) qui est monté avec une inclinaison réglable sur l'organe de serrage (17), en étant de préférence monté sur l'organe de serrage (17) à auto-réglage autour d'un axe approximativement parallèle à la direction longitudinale d'au moins un bras de serrage du dispositif de fixation (4).

14. Jeu de pièces détachées pour balustrade selon l'une quelconque des revendications 11 à 13, **caractérisé** par un organe complémentaire (18a), à monter sur l'ouvrage notamment en l'encastrant dans du béton, pour un dispositif de fixation (4a) pour la fixation à l'ouvrage d'un pilier de balustrade (2a), organe qui consiste en un manchon récepteur (18a), adapté au tenon d'emboîtement (9a), réalisé en acier, matière plastique ou similaire et doté de préférence d'une plaque de bridage (28) prévue à son extrémité avant, le manchon récepteur (18a) étant éventuellement configuré, essentiellement à l'intérieur, pour recevoir optionnellement un organe fixe de fixation d'une balustrade définitive, et présentant, essentiellement à l'intérieur et/ou sur une plaque de bridage terminale (28), des faces de raccordement, telles que des faces de soudage, pour l'assemblage audit organe de fixation.

15. Jeu de pièces détachées pour balustrade selon l'une quelconque des revendications précédentes, **caractérisé** en ce que des parois (22a), d'un manchon récepteur (18a) conçu pour être monté à demeure sur l'ouvrage par encastrement dans du béton et destiné à recevoir un dispositif de fixation (9a) d'un pilier de balustrade (2a), sont essentiellement exemptes d'interruptions sur leur longueur ou leur périphérie et/ou forment à l'intérieur exclusivement des faces lisses essentiellement ininterrompues, telles que des faces de serrage, pour l'engagement du dispositif de fixation, un couvercle (29) étant de préférence disposé, en assemblage par emboîtement, à l'extrémité intérieure du manchon (18a).
